# FASCICULE DE BREVET EUROPEEN

(11) **EP 0 914 049 B1**
(45) Date de publication et mention de la délivrance du brevet: **14.08.2002**
(21) Numéro de dépôt: 97915248.5
(22) Date de dépôt: 15.04.1997
(51) Int. Cl.: A44C 5/24

(54) **FERMOIR A BRAS DEPLIANTS**
FALTVERSCHLUSS FÜR ARMBÄNDER
CLASP WITH UNFOLDING ARMS

(30) Priorité: 27.08.1996 CH 208096
(43) Date de publication de la demande: 12.05.1999
(73) Titulaire: MONTRES ROLEX SA, 1211 Genève 24 (CH)
(72) Inventeur: GAY, Jacques Hubert, CH-1253 Vandoeuvres (CH); FERRARIO, Luigi, CH-2068 Hauterive (CH)
(74) Mandataire: Savoye, Jean-Paul
(86) Numéro de dépôt international: CH9700148
(87) Numéro de publication internationale: WO9808409

(56) Documents cités:
- EP-A- 0 509 938
- WO-A-96/31138
- WO-A-97/17861
- FR-A- 2 705 873

## Description

L'invention concerne un fermoir dépliant selon les revendications. Elle concerne plus particulièrement un fermoir dépliant pour montre bracelet avec au moins un bras dépliant pouvant se verrouiller sur un moyen de verrouillage élastique agencé dans une lame de base.

Le document EP-0'509'938 décrit un fermoir dépliant comprenant deux bras dépliants articulés aux extrémités d'un brancard central. Chaque bras comporte une concavité permettant un verrouillage en comprimant ladite concavité sur une tige ou goupille du brancard central. Les bras sont des monoblocs à élasticité limitée et les concavités perdent leur souplesse sous l'effet d'une compression répétée. Pour corriger cette perte de souplesse, on peut modifier la largeur d'une gorge placée derrière la concavité à l'aide d'une pointe de tournevis ou de couteau. Cette modification de la souplesse est peu sûr et risque d'endommager le bras dépliant.

Le document EP-0'115'740 montre un autre fermoir dépliant ayant de grandes surfaces de frottement pour effectuer le crantage des bras dépliants. On mentionnera la force importante nécessaire soit pour fermer le bracelet, soit pour l'ouvrir.

Ceci représente un autre inconvénient, car l'utilisateur peut s'abîmer les ongles en activant l'onglet.

Un troisième inconvénient réside dans la fiabilité et la sécurité des fermetures à fermoir dépliant et encliquetable connues. Les forces de verrouillage sont difficilement réglables, présentant un risque d'ouverture intempestive du fermoir dépliant. A titre d'exemple est mentionné le problème de la dissymétrie de la force d'accrochage d'un fermoir à deux bras dépliants se refermant sur un plot commun. Lors d'un premier crantage d'un des bras dépliants ledit plot est légèrement déformé, en sorte que l'autre bras dépliant s'accroche avec une force d'accrochage différente.

Un autre inconvénient est le manque de stabilité à long terme des fermoirs dépliants connus. Les fixations des différents éléments sont souvent soumises à des effet néfastes comme la corrosion, présentant un risque de cassure du fermoir dépliant.

L'utilisation de matières identiques comme l'acier inox sur acier inox que l'on rencontre dans certains fermoirs, risque de provoquer le grippage des pièces du fermoir lorsque les pressions spécifiques deviennent importantes.

On a déjà proposé dans le FR 2 705 873 un fermoir du type susmentionné comprenant une base et un bras dont une extrémité est articulée à cette base et vient se loger entre deux branches parallèles de la base en position de fermeture du fermoir. Ce bras et cette base ont ainsi deux paires de faces latérales situées en regard l'une de l'autre deux à deux en position de fermeture du fermoir. Chacune de ces faces latérales adjacentes comporte une creusure longitudinale formant ensemble un logement cylindrique. Un ressort à boudin est logé dans une des creusures longitudinale et est engagé de manière élastique dans l'autre creusure longitudinale lors de la fermeture du fermoir. Le fait d'exercer une force d'accrochage latérale peut engendrer des déformations tendant à écarter les branches de la base l'une de l'autre. Par ailleurs, le ressort à boudin étant retenu dans une des creusures longitudinales, il doit épouser la forme de cette creusure, de sorte qu'il manque de liberté pour se déformer lors de l'ouverture ou de la fermeture du fermoir.

C'est pourquoi l'objectif de la présente invention est d'apporter une solution à ces problèmes en créant un fermoir dépliant, par exemple pour une montre-bracelet, d'une construction particulièrement compacte et compatible avec les techniques de fabrication connues et éprouvées.

Cet objectif est atteint par l'invention définie par les revendications.

L'invention va être décrite ci-après à l'aide des figures illustrant schématiquement et à titre d'exemple, différent modes de réalisation du fermoir objet de l'invention.
- les **figures 1a et 1b** sont des vues de côté et de dessus d'un détail d'un premier mode de réalisation préféré d'un fermoir dépliant selon l'invention,
- les **figures 2a et 2b** sont des vues de côté et de dessus d'un détail d'un deuxième mode de réalisation du fermoir dépliant selon l'invention,
- les **figures 3a et 3b** sont des vues de dessus, partiellement en coupe d'un détail du premier mode de réalisation du moyen de verrouillage d'un fermoir dépliant selon les **figures 1a et 1b,**
- la **figure 4** est une vue de dessus, partiellement en coupe d'un détail du deuxième mode de réalisation du moyen de verrouillage d'un fermoir dépliant selon les **figures 2a et 2b,**
- la **figure 5** est une vue en perspective éclatée d'un troisième mode de réalisation,
- la **figure 6** est une vue en perspective d'un détail d'un quatrième mode de réalisation du fermoir dépliant selon l'invention,
- la **figure 7** est une vue de dessus, partiellement en coupe d'un détail du quatrième mode de réalisation selon la **figure 6,**
- la **figure 8** est une vue de côté, partiellement en coupe d'un détail d'un cinquième mode de réalisation du moyen de verrouillage d'un fermoir
- les **figures 9a et 9b** sont des vues de dessus, partiellement en coupe d'un détail d'un cinquième mode de réalisation selon la **figure 8,**
- la **figure 10** est une vue de dessus, partiellement en coupe d'un détail d'un sixième mode de réalisation du moyen de verrouillage d'un fermoir dépliant selon l'invention,
- la **figure 11** est une vue de côté, partiellement en coupe d'un détail selon la **figure 10.**

Les éléments visibles du fermoir dépliant selon l'invention sont de préférence métalliques, ils sont par exemple réalisés en acier inox et/ou en or. L'emploi d'autres matériaux de base est bien sûr possible. Le fermoir dépliant comprend au moins un bras dépliant **1,2** articulé par rapport à une lame de base 3 et un moyen de verrouillage **4.** Selon les réalisations préférées, montrées par les **figures 1a à 11,** la lame de base **3** se compose de deux lames latérales reliées par deux goupilles transversales **3.10**. Toujours selon ces réalisations préférées, lesdites goupilles transversales **3.10** servent aussi de charnière pour deux bras dépliants **1,2.** De préférence, des attaches **1.1,2.1** agencées par engagement positif aux bras dépliants **1,2** permettent la fixation d'un bracelet au fermoir dépliant, lesdites attaches **1.1,2.1** permettent par exemple la fixation d'un bracelet à maillons. Il est possible, de prévoir des maillons terminaux faisant conjointement partie d'un bracelet à maillon et du fermoir dépliant. De tels maillons terminaux dépassent le cadre de la présente invention et ne sont pas montrés par les figures.

Le moyen de verrouillage **4** est solidement ancré dans au moins une ouverture **3.1,3.1'** de la lame de base **3.** Ce moyen de verrouillage **4** permet un verrouillage d'au moins un bras dépliant **1.2** en rabattant ce bras dépliant **1,2** sur le moyen de verrouillage 4. Chaque bras dépliant **1,2** comprend au moins une surface de contact **1.4,2.4** pouvant s'appuyer en compression sur le moyen de verrouillage **4**. Six modes de réalisation préférés d'un fermoir dépliant selon l'invention sont montrés, dans lesquelles:

Le moyen de verrouillage **4** comprend plusieurs éléments élastiques tubulaires et des combinaisons de tels éléments élastiques. Selon les **figures 1a, 1b, 3a, 3b, 5 à 11,** le moyen de verrouillage **4** comprend un ressort à boudin **4.1** et au moins un noyau **4.2** servant de support et de liaison à la lame de base **3** pour le ressort à boudin **4.1**, qui est disposé autour d'au moins un noyau **4.2** permettant une compression des spires **40** du ressort **4.1** dans une première direction tendant à les rapprocher du noyau **4.2** et à dilater ces spires **40** dans un deuxième direction transversale, par glissement sur le noyau **4.2.** Une surface de contact **1.4,2.4** d'au moins un bras dépliant **1,2** s'appuie sur le moyen de verrouillage **4** en exerçant une force en direction du noyau **4.2** selon un plan contenant l'axe de ce noyau 4.2 et l'axe d'articulation transversal **3.10** du bras **1.2**. Les surfaces de contact **1.4,2.4** des bras dépliants avec le ressort à boudin **4.1** s'étendent sur toute la largeur du ce ressort. Les **figures** **3a, 3b, 9a et 9b** montrent bien la compression d'une distance **e** dans la direction **TT'** des spires **40** du ressort à boudin **4.1** sous l'effet d'une force de fermeture **F.** Les spires **40** du ressort à boudin **4.1** sont flexibles, elles deviennent ovales et elles peuvent se dilater transversalement, permettant un auto-centrage et une compensation d'une éventuelle asymétrie des bras dépliants **1,2** par rapport au moyen de verrouillage **4**. Cette fermeture est accompagnée d'une extension des spires **40** du ressort à boudin **4.1** sur le noyau **4.2.** Les **figures 3a et 3b** montrent bien l'extension d'une distance **c** dans direction **LL'** du moyen de verrouillage **4** sous l'effet de la force de fermeture **F**.

Selon les **figures 2a, 2b, 4 à 11** le moyen de verrouillage **4** comprend un tube élastique **4.3** et au moins un noyau **4.2.** Le tube élastique **4.3** présente une paroi mince **400** déformable de manière élastique. Sous l'effet d'une force de fermeture **F,** la paroi **400** du tube élastique **4.3** peut se déformer et devenir ovale. Cette déformation se produit surtout dans la partie centrale du tube élastique **4.3,** car les extrémités dudit tube élastique **4.3** sont reliées á la lame de base **3** par des entretoises annulaires **4.4** montées sur le noyau **4.2**. Les surface de contact **1.4,2.4** des bras dépliants **1,2** pouvant s'appuyer en déformation réversible sur ledit tube élastique **4.3** ont une forme et une largeur adaptée à cette déformation de la partie centrale du tube élastique **4.3.** Comme la largeur de la surface d'interaction avec les bras dépliants **1,2** est réduite pratiquement de la moitié par rapport à la surface d'interaction du ressort à boudin **4.1** l'effet d'une éventuelle asymétrie dans, l'alignement des bras dépliants **1,2** par rapport au moyen de verrouillage est réduite. Le tube élastique **4.3** est de préférence métallique et sa paroi **400** est de préférence d'une épaisseur de 0,15 millimètre. Avec une épaisseur plus petite, la contrainte de flexion maximale devient trop importante (la force de déformation est trop élevée et le verrouillage devient difficile), pour une épaisseur plus grande, la constante élastique du tube élastique **4.3** devient trop importante (la paroi **400** se déforme au delà de la limite élastique et le verrouillage n'est pas bon). Ainsi, pour un tube élastique **4.3** métallique, par exemple en acier inox, une épaisseur de 0,15 millimètre représente un choix idéal, permettant à la fois une force de fermeture bien définie (qui se sent bien, sans être trop fort ni trop faible) tout en garantissant un usinage facile du moyen de verrouillage 4.

Afin de permettre une déformation du tube élastique **4.3** dans sa partie centrale, le diamètre extérieure du noyau **4.2** doit être inférieur au diamètre intérieur du tube élastique **4.3.** Pour réaliser une liaison des extrémités du tube élastique **4.3** au noyau **4.2,** des entretoises **4.4** peuvent être prévues.

La force de fermeture **F** peut être modifiée par une multitude de moyens divers. Il est par exemple possible de combiner un ressort à boudin **4.1** avec un tube élastique **4.3,** comme c'est montré dans les **figures 5 à 7, 10 et 11**. De préférence, le ressort à boudin **4.1** est disposé autour d'un ou de deux noyaux **4.2** et le tube élastique **4.3** est disposé autour du ressort à boudin **4.1.** Ceci a pour avantages que le ressort à boudin **4.1** est dissimulé en quasi totalité, répondant ainsi à des exigences esthétique tout en permettant un maintien du fermoir dépliant, car les spires **400** peuvent nuire à l'aspect du fermoir dépliant et ne peuvent pas se salir.

L'ouverture du fermoir dépliant est réalisée en pressant au moins une portion d'une extrémité **4.5** d'au moins un noyau **4.2** pour comprimer les spires **40** du ressort à boudin **4.1** et/ou pour déformer la paroi **400** du tube élastique **4.3** dans la seconde direction **LL'** pour ainsi libérer les surfaces de contact **1.4,2.4** des bras dépliants **1,2** du moyen de verrouillage **4.** Les spires **40** comprimées et la paroi **400** déformée par l'intermédiaire dudit noyau **4.2** exercent une force d'ouverture sur les surfaces de contact **1.4,2.4** des bras dépliants **1,2** et permettent d'ouvrir le fermoir dépliant. L'utilisateur peut déverrouiller le fermoir dépliant simplement en poussant les extrémités **4.5** des noyaux **4.2** dépassant les parois latérales de la lame de base **3** de préférence avec deux doigts.

Il est ainsi possible d'utiliser un fermoir dépliant selon l'invention ayant un moyen de verrouillage **4** avec pour éléments élastiques soit un ressort à boudin **4.1,** soit un tube élastique **4.3** ou une combinaison d'un ressort à boudin **4.1** avec un tube élastique **4.3.** Lorsqu'on bascule les deux bras dépliants **1,2** vers la lame de base **3,** il est nécessaire de comprimer les spires **40** du ressort à boudin **4.1** et/ou la paroi **400** du tube élastique **4.3** transversalement à l'aide des surfaces de contact **1.4,2.4** ou extrémités concave des bras dépliants **1,2,** afin de pouvoir accrocher les bras dépliants **1,2** et dilater les spires **40** du ressort à boudin **4.1** ou par déformation élastique de la paroi **400** du tube élastique **4.3** avec les extrémités concaves des bras dépliants **1,2.** Les **figures 3a, 3b** et **9a, 9b** montrent la compression d'une distance **e** du ressort à boudin **4.1** sous l'effet de la force de fermeture **F**. La **figure 4** montre la déformation du tube élastique **4.3** sous l'effet de la force de fermeture **F**.

L'avantage principal des éléments élastiques **4.1,4.3** de verrouillage **4** utilisés selon l'invention réside dans la manière dont ces éléments élastiques **4.1,4.3** réagissent à la force de fermeture **F**:
- Les spires **40** du ressort à boudin **4.1** deviennent ovales et peuvent se dilater sur un ou deux noyaux **4.2** servant à la liaison avec la lame de base **3.** Les spires **40** permettant ainsi un auto-centrage et une compensation d'une éventuelle asymétrie dans l'alignement des bras dépliants **1,2** par rapport au moyen de verrouillage **4.** La fermeture des bras dépliants **1,2** est accompagnée d'une extension des spires **40** à l'extérieur du noyau **4.2.** L'interaction entre les bras dépliants **1,2** et le ressort à spires **4.1** a lieu sur toute la longueur du ressort à boudin **4.1.**
- La paroi **400** du tube élastique **4.3** peut devenir ovale. Cette déformation a lieu surtout dans la partie centrale du tube élastique **4.3,** car les extrémités du ce tube sont reliées à la lame de base **3** par les entretoises **4.4**. Les surface de contact **1.4,2.4** des bras dépliants **1,2** s'appupant sur le tube élastique **4.3** sont de forme et de largeur adaptée à la déformation de la partie centrale du tube élastique **4.3.** Vu que la largeur de la surface d'interaction est réduite par rapport au ressort à spires **4.1,** l'effet d'une éventuelle asymétrie dans l'alignement des bras dépliants **1,2** par rapport au moyen de verrouillage **4** sont aussi réduits.
- La combinaison d'un tube élastique **4.3** avec un ressort à boudin **4.1** disposé sur un ou deux noyaux **4.2** permet à la fois un auto-centrage et une compensation d'une éventuelle asymétrie dans l'alignement des bras dépliants **1,2** par rapport au moyen de verrouillage **4** et une déformation limitée à la partie centrale du tube élastique **4.3.** Le ressort à boudin **4.1** est dissimulé en quasi totalité, répondant ainsi à des exigences esthétique tout en servant à la fermeture du fermoir dépliant.

Un autre avantage de la présente invention est de permettre un réglage de la force de fermeture **F** par remplacement d'un ou plusieurs éléments de verrouillage **4.** Les modèles "homme" et "femme" se différencient seulement par la force ou l'élasticité du ressort. Le fermoir dépliant permet un changement rapide de la force de fermeture **F** par remplacement du moyen de verrouillage **4** par des moyens de verrouillage **4** ayant des forces de fermeture **F** différentes. Ceci peut se faire on choisissant un diamètre plus ou moins grand du moyen de verrouillage tubulaire **4** ou en choisissant un ressort à boudin **4.1** ou un tube élastique **4.3** ayant une élasticité plus ou moins grande.

Le fermoir dépliant selon l'invention peut comprendre un moyen de sécurité **5** articulé par rapport à un bras dépliant **1,2** et permettant un verrouillage de sécurité du bras dépliant **1,2** en rabattant ce moyen de sécurité **5** sur le moyen de verrouillage **4.** Le moyen de sécurité **5** comprend au moins une surface de contact **5.4** pouvant s'appuyer en compression dans une deuxième direction **LL'** sur le moyen de verrouillage **4.** Les **figures 8 à 11** montrent que le moyen de sécurité **5** a de préférence la forme d'un couvercle. Ce couvercle est fixé de manière amovible à un maillon terminal (non représenté) faisant partie du bracelet. Une tige **5.6** sert de charnière à cette fixation.

Selon les **figures 8 à 11,** au moins une surface de contact **5.4** d'au moins un moyen de sécurité **5** s'appuie sur le moyen de verrouillage **4** en pressant au moins une portion d'une extrémité **4.5** d'au moins un noyau **4.2** et en comprimant les spires **40** d'un ressort à boudin **4.1** orientées dans la deuxième direction **LL'** du moyen de verrouillage **4**. Les **figures 8, 9a et 9b** montrent un mode de réalisation d'un fermoir dépliant avec un moyen de verrouillage **4** ayant un ressort à boudin **4.1** et deux noyaux **4.2,** les **figures 10 et 11** montrent un mode de réalisation d'un fermoir dépliant avec un moyen de verrouillage **4** ayant un ressort à boudin **4.1**, deux noyaux **4.2** et un tube élastique **4.3**.

Comme illustré par les **figures 5, 7 et 10**, le noyau **4.2** est solidaire d'un élément **4.5** susceptible d'occuper deux positions axiales, l'une dans laquelle cet élément **4.5** est entièrement à l'intérieur de la lame de base **3** (fig.7), l'autre, consécutivement à sa mise en prise avec les moyens d'accrochage **5.4** de l'organe de sécurité **5** (fig. 10), position dans laquelle il se trouve à cheval entre la lame de base **3** et les bras **1, 2** articulés sur cette lame de base **3**.

Ce verrouillage de sécurité se fait en rabattant le moyen de sécurité **5** en forme de couvercle vers les bras dépliants **1,2.** Au moins une portion d'une extrémité **4.5** d'au moins un noyau **4.2** est pressée et les spires **40** du ressort à boudin **4.1** sont comprimées longitudinalement par les surfaces de contact **5.4** des bras latéraux du couvercle de sécurité **5**, afin de pouvoir fermer ce couvercle par accrochage élastique des surfaces de contact **5.4** des bras latéraux du couvercle de sécurité **5.** Les **figures 8, 9a et 9b** montrent deux étapes de fermeture de la sécurité. Elles montrent la compression d'une distance **d** dans la direction **LL'** du moyen de verrouillage **4** sous l'effet de la force de sécurité **F'**. Lorsque les spires **40** se touchent, elles sont comprimées davantage, ajoutant la force de sécurité **F**' à la force de fermeture **F.** Cette force de sécurité **F'** reste toutefois inférieure à la force d'ouverture du fermoir dépliant, permettant ainsi un verrouillage de sécurité sans déverrouillage des bras dépliants **1,2.**

Le fermoir dépliant est réalisé avec un nombre minimal d'éléments, disposant d'une grande symétrie et stabilité, garantissant un fonctionnement sûr et un maintien facile. Le ou les bras dépliants **1,2** et le moyen de sécurité **5** sont chacun usinés de préférence dans une seule pièce de métal. A titre d'exemple, les **figures 2a ,2b** montrent une réalisation préférée du bras dépliant **1,2** et d'une attache **1.1,2.1** reliés aux bras 1 à l'aide d'une goupille **1.10,2.10.** Ceci permet un usinage facile et une variation rapide de l'aspect du fermoir dépliant. Comme l'attache **1.1,2.1** sert à la fixation d'un bracelet, un changement de la forme du bracelet et des maillons ne nécessite pas un remplacement des bras dépliants **1,2** entiers, mais nécessite seulement un remplacement des attaches **1.1,2.1.**

Un avantage additionnel consiste dans l'absence de soudages. Vu la haute précision demandée pour un actionnement facile et répété du fermoir, et vu les difficultés techniques lors du traitement des matériaux choisis (diminution de dureté lors d'un soudage, déformation asymétrique lors d'un soudage), il s'est avéré avantageux d'éviter de fixer les attaches **1.1,2.1** sur les bras dépliants **1,2** par soudage. D'autres moyens de fixation pour d'autres matériaux de base sont envisageables, par exemple la thermofusion pour des matériaux synthétiques thermofusibles, etc.

Le moyen de verrouillage **4** est de préférence métallique. Il s'est avéré judicieux de choisir un ressort à boudin **4.1** ou un tube élastique **4.3** d'un matériau diffèrent (par exemple Nivaflex, Phynox, etc.) alors que les bras dépliants **1,2** et de la lame de base **3** sont en acier, ce qui garantit un bon coefficient de frottement. L'utilisation d'un tel couple de matières différentes par sa structure moléculaire et par une différence de dureté est idéale. Le fermoir selon l'invention avec des bras dépliants **1,2** en acier inox, un ressort à boudin **4.1** et un tube élastique **4.3** d'un matériau diffèrent donne de grandes variations d'encliquetage, car l'élasticité de l'acier inox n'est pas constante et sa composition chimique n'est pas celle d'un ressort à boudin ou d'un tube élastique. A la différence des fermoirs connus, lesquels n'utilisent pas un tel couple de matières différentes, il est possible d'obtenir des forces d'accrochage identiques sur les deux bras dépliants. L'emploi d'autres matériaux de base est bien sûr possible et aucunement hors du champ de la protection.

## Revendications

1. Fermoir dépliant comprenant une lame de base (3) à laquelle au moins un bras (1, 2) est articulé autour d'un axe transversal (3.10), des moyens tubulaires élastiques de verrouillage (4), solidaires de ladite lame de base (3) et des surfaces de contact (1.4, 2.4) solidaires dudit bras (1, 2) conformées pour venir en prise avec lesdits moyens tubulaires élastiques de verrouillage (4) lorsque ledit bras (1, 2) est rabattu contre ladite lame de base (3), **caractérisé en ce que** lesdits moyens tubulaires élastiques de verrouillage (4) sont reliés à ladite lame de base (3) par au moins un noyau (4.2) dont l'axe est transversal à ladite lame de base, et que lesdites surfaces de contact (1.4, 2.4) sont ménagés à l'extrémité libre transversale dudit bras (1, 2) de manière que dans 1a position rabattue de ce bras, lesdits moyens tubulaires élastiques de verrouillage (4) subissent une déformation résultant d'une force exercée par lesdites surfaces de contact (1.4, 2.4) en direction dudit noyau selon un plan contenant l'axe dudit noyau (4.2) et l'axe d'articulation transversal (3.10) dudit bras (1, 2).

2. Fermoir selon la revendication 1, **caractérisé en ce qu'**un organe d'accrochage de sécurité (5) est articulé par rapport audit bras dépliant (1, 2) et comporte des moyens d'accrochage (5.4) agencés pour venir en prise avec l'extrémité dudit noyau (4.2) monté coulissant le long de son axe, la position axiale dudit noyau étant déterminée par lesdits moyens tubulaires élastiques de verrouillage (4), susceptibles de s'allonger consécutivement à leur mise en prise avec lesdites surfaces de contact (1.4, 2.4) dudit bras (1, 2).

3. Fermoir selon la revendication 2, **caractérisé en ce que** lesdits moyens tubulaires élastiques de verrouillage (4) sont conçus pour être mis en compression lorsque ledit noyau (4.2) est en prise avec lesdits moyens d'accrochage (5.4) dudit organe d'accrochage de sécurité (5).

4. Fermoir selon l'une des revendications précédentes, **caractérisé en ce que** lesdits moyens tubulaires élastiques de verrouillage comportent un. ressort à boudin (4.1), de manière que la mise en compression dudit ressort à boudin (4.1) engendre son allongement le long de l'axe transversal dudit noyau (4.2).

5. Fermoir selon l'une des revendications 2 à 4, **caractérisé en ce que** ledit noyau (4.2) est en deux parties susceptibles d'être déplacées selon deux directions opposées le long de leur axe transversal lorsque lesdits moyens tubulaires élastiques de verrouillage (4) sont en prise avec lesdites surfaces de contact (1.4, 2.4).

6. Fermoir selon l'une des revendications 2 à 5, **caractérisé en ce que** ledit noyau (4.2) est solidaire d'un élément (4.5) susceptible d'occuper deux positions, l'une dans laquelle il se trouve entièrement à l'intérieur de ladite lame de base (3), l'autre correspondant au déplacement axial dudit noyau (4.2) consécutivement à sa mise en prise avec lesdits moyens d'accrochage (5.4) dudit organe d'accrochage de sécurité (5), position dans laquelle ledit élément (4.5) se trouve entre ladite lame de base (3) et ledit bras (1, 2) articulé à cette lame de base.

7. Fermoir selon l'une des revendications précédentes, **caractérisé en ce qu'**un tube (4.3) formant lesdits moyens tubulaires élastiques de verrouillage (4) est relié audit noyau (4.2) par deux entretoises annulaires (4.4) disposées aux deux extrémités dudit tube (4.3).

8. Fermoir selon l'une des revendications précédentes, **caractérisé en ce que** lesdits moyens tubulaires élastiques de verrouillage (4) comportent un ressort à boudin (4.1) disposé à l'intérieur d'un tube (4.3).

9. Fermoir selon l'une des revendications précédentes, **caractérisé en ce** ladite lame de base (3) comporte deux branches longitudinales présentant des ouvertures transversales coaxiales. pour recevoir ledit noyau (4.2) et entre lesquelles sont disposés lesdits moyens tubulaires élastiques de verrouillage (4).

## Claims

1. Unfolding clasp comprising a base leaf (3) to which at least one arm (1, 2) is articulated about a transverse axle (3.10), elastic tubular locking means (4) secured to the said base leaf (3), and contact surfaces (1.4, 2.4) secured to the said arm (1, 2) and shaped to engage with the said elastic tubular locking means (4) when the said arm (1, 2) is folded down against the said base leaf (3), **characterized in that** the said elastic tubular locking means (4) are connected to the said base leaf (3) by at least one core (4.2), the axis of which is transverse to the said base leaf, and **in that** the said contact surfaces (1.4, 2.4) are formed at the transverse free end of the said arm (1, 2) so that when this arm is in the folded-down position, the said elastic tubular locking means (4) undergo deformation resulting from a force exerted by the said contact surfaces (1.4, 2.4) towards the said core in a plane containing the axis of the said core (4.2) and the transverse articulation axle (3.10) of the said arm (1, 2).

2. Clasp according to Claim 1, **characterized in that** a safety catch member (5) is articulated with respect to the said unfolding arm (1, 2) and comprises catching means (5.4) designed to engage with the end of the said core (4.2) mounted to slide along its axis, the axial position of the said core being determined by the said elastic tubular locking means (4) which are able to lengthen following their engagement with the said contact surfaces (1.4, 2.4) of the said arm (1, 2).

3. Clasp according to Claim 2, **characterized in that** the said elastic tubular locking means (4) are designed to be placed in compression when the said core (4.2) is in engagement with the said catching means (5.4) of the said safety catch member (5).

4. Clasp according to one of the preceding claims, **characterized in that** the said elastic tubular locking means comprise a helical spring (4.1), so that compression of the said helical spring (4.1) causes it to lengthen along the transverse axis of the said core (4.2).

5. Clasp according to one of Claims 2 to 4, **characterized in that** the said core (4.2) is made in two parts which can be moved in two opposite directions along their transverse axis when the said elastic tubular locking means (4) are engaged with the said contact surfaces (1.4, 2.4).

6. Clasp according to one of Claims 2 to 5, **characterized in that** the said core (4.2) is secured to an element (4.5) able to occupy two positions, one in which it is fully inside the said base leaf (3), and the other corresponding to the axial movement of the said core (4.2) following its engagement with the said catching means (5.4) of the said safety catch member (5), in which position the said element (4.5) is between the said base leaf (3) and the said arm (1, 2) articulated to this base leaf.

7. Clasp according to one of the preceding claims, **characterized in that** a tube (4.3) forming the said elastic tubular locking means (4) is connected to the said core (4.2) by two annular spacers (4.4) arranged at the two ends of the said tube (4.3).

8. Clasp according to one of the preceding claims, **characterized in that** the said elastic tubular locking means (4) comprise a helical spring (4.1) arranged inside a tube (4.3).

9. Clasp according to one of the preceding claims, **characterized in that** the said base leaf (3) comprises two longitudinal branches having coaxial transverse openings for accommodating the said core (4.2) and between which the said elastic tubular locking means (4) are arranged.

## Patentansprüche

1. Faltverschluss mit einem Basisbügel (3), an dem zumindest ein Arm (1, 2) um eine Querachse (3.10) schwenkbar angebracht ist, elastischen röhrenförmigen Verriegelungsgliedern (4), die mit dem benannten Basisbügel (3) fest verbunden sind, sowie Berührungsflächen (1.4, 2.4), die mit dem benannten Arm (1, 2) fest verbunden und so gestaltet sind, dass sie mit den benannten elastischen röhrenförmigen Verriegelungsgliedern (4) in Eingriff kommen, wenn der benannte Arm (1, 2) gegen den benannten Basisbügel (3) umgelegt wird, **dadurch gekennzeichnet, dass** die benannten elastischen röhrenförmigen Verriegelungsglieder (4) mit dem benannten Basisbügel (3) mittels eines Kerns (4.2) verbunden sind, dessen Achse quer zu dem benannten Basisbügel verläuft, und dadurch, dass die benannten Berührungsflächen (1.4, 2.4) so am freien, querstehenden Ende des benannten Arms (1, 2) eingearbeitet sind, dass in der umgelegten Stellung dieses Armes die benannten elastischen röhrenförmigen Verriegelungsglieder (4) eine Verformung erleiden, die von einer Kraft verursacht wird, die von den benannten Berührungsflächen (1.4, 2.4) in einer die Achse des benannten Kerns (4.2) und die querverlaufende Gelenkachse (3.10) des benannten Arms (1, 2) enthaltenden Ebene in Richtung auf den benannten Kern ausgeübt wird.

2. Verschluss gemäss Anspruch 1, **dadurch gekennzeichnet, dass** ein Schutzsperrorgan (5) bezüglich des benannten Faltarms (1, 2) gelenkig befestigt ist und Sperrglieder (5.4) umfasst, die so eingerichet sind, dass sie mit dem Ende des benannten Kerns (4.2) in Eingriff kommen, der seiner Achse entlang gleitend montiert ist, wobei die Axialstellung des benannten Kerns durch die benannten elastischen röhrenförmigen Verriegelungsglieder (4) bestimmt ist, und die in der Lage sind, nachdem sie mit den benannten Berührungsflächen (1.4, 2.4) des benannten Armes (1, 2) in Eingriff gekommen sind, sich längs zu dehnen.

3. Verschluss gemäss Anspruch 2, **dadurch gekennzeichnet, dass** die benannten elastischen röhrenförmigen Verriegelungsglieder (4) so ausgelegt sind, dass sie zusammengedrückt werden, wenn sich der benannte Kern (4.2) mit den benannten Sperrgliedern (5.4) des benannten Schutzsperrorgans (5) im Eingriff befindet.

4. Verschluss gemäss einem der vorangehenden Ansprüche, **dadurch gekennzeichnet, dass** die benannten elastischen röhrenförmigen Verriegelungsglieder eine Spiralfeder (4.1) umfassen, so dass das Zusammendrücken der benannten Spiralfeder (4.1) zu ihrer Ausdehnung entlang der quer verlaufenden Achse des benannten Kerns (4.2) führt.

5. Verschluss gemäss einem der Ansprüche 2 bis 4, **dadurch gekennzeichnet, dass** der benannte Kern (4.2) aus zwei Abschnitten besteht, die in der Lage sind, entlang ihrer quer verlaufenden Achse in entgegengesetzten Richtungen verschoben zu werden, wenn sich die benannten elastischen röhrenförmigen Verriegelungsglieder (4) mit den benannten Berührungsflächen (1.4, 2.4) im Eingriff befinden.

6. Verschluss gemäss einem der Ansprüche 2 bis 5, **dadurch gekennzeichnet, dass** der benannte Kern (4.2) fest mit einem Element (4.5) verbunden ist, das in der Lage ist, zwei Stellungen einzunehmen, eine, in der es sich ganz innerhalb des benannten Basisbügels (3) befindet, und die andere, die der Axialverschiebung des benannten Kerns (4.2) im Gefolge seines Eingriffs mit den benannten Sperrglieder,n (5.4) des benannten Schutzsperrorgans (5) entspricht und in der sich das benannte Element (4.5) zwischen dem benannten Basisbügel (3) und dem benannten, gelenkig an diesem Basisbügel befestigten Arm (1, 2) befindet.

7. Verschluss gemäss einem der vorangehenden Ansprüche, **dadurch gekennzeichnet, dass** ein die benannten elastischen röhrenförmigen Verriegelungsglieder (4) bildendes Rohr (4.3) über zwei an den beiden Enden des benannten Rohrs (4.3) angeordnete Abstandsringe (4.4) mit dem benannten Kern (4.2) verbunden ist.

8. Verschluss gemäss einem der vorangehenden Ansprüche, **dadurch gekennzeichnet, dass** die benannten elastischen röhrenförmigen Verriegelungsglieder (4) eine Spiralfeder (4.1) umfassen, die im Inneren eines Rohres (4.3) angeordnet ist.

9. Verschluss gemäss einem der vorangehenden Ansprüche, **dadurch gekennzeichnet, dass** der benannte Basisbügel (3) zwei Längsschenkel umfasst, die koaxiale Queröffnungen aufweisen, um den benannten Kern (4.2) aufzunehmen, und zwischen denen die benannten elastischen röhrenförmigen Verriegelungsglieder (4) angeordnet sind.
